# FASCICULE DE BREVET EUROPEEN

(11) **EP 3 174 815 B1**
(45) Date de publication et mention de la délivrance du brevet: **06.06.2018**
(21) Numéro de dépôt: 15759867.3
(22) Date de dépôt: 27.07.2015
(51) Int. Cl.: B65D 77/28, B65D 17/50

(54) **DISPOSITIF D'EXTRACTION D'UNE PAILLE D'UN RÉCIPIENT, SYSTÈME ET PROCÉDÉ**
VORRICHTUNG ZUR EXTRAKTION EINES STROHHALMS AUS EINEM BEHÄLTER, SYSTEM UND METHODE
DEVICE FOR EXTRACTING A STRAW FROM A CONTAINER, SYSTEM AND METHOD

(30) Priorité: 30.07.2014 FR 1457402
(43) Date de publication de la demande: 07.06.2017
(73) Titulaire: Hardy, Jean-Pierre, 92000 Nanterre (FR); Giannetto, André Francesco, 77330 Ozoir La Ferriere (FR); FCOF, 78124 Mareil-sur-Mauldre (FR)
(72) Inventeur: COCHET, Christian Henri Léon, 78124 Mareil-sur-mauldre (FR); HARDY, Jean-Pierre, 92000 Nanterre (FR); GIANNETTO, André Francesco, 77330 Ozoir La Ferriere (FR)
(74) Mandataire: Milien, Jean-Baptiste Aurélien
(86) Numéro de dépôt international: PCT/FR2015/052080
(87) Numéro de publication internationale: WO 2016/016570

(56) Documents cités:
- WO-A1-00/46123
- BE-A2- 903 668
- DE-U1-202008 007 242
- FR-A3- 2 627 753
- GB-A- 2 350 598
- US-A- 3 226 001
- US-A1- 2003 094 459
- US-B1- 6 375 032
- US-B1- 6 427 928

## Description

### DOMAINE DE L'INVENTION

Le présent exposé concerne un dispositif d'extraction d'une paille d'un récipient fermé par un couvercle serti, par exemple un récipient du type canette alimentaire, ainsi qu'un tel récipient muni d'un tel dispositif et qu'un procédé de fabrication d'un tel récipient.

### ETAT DE LA TECHNIQUE ANTERIEURE

De façon connue, une canette alimentaire comprend une bordure fermée par un couvercle serti sur ladite bordure ; une zone d'ouverture formée sur ledit couvercle ; et un anneau poussoir qu'un consommateur actionne pour découper la zone d'ouverture et ainsi pouvoir boire la boisson contenue dans la canette par cette ouverture.

Ces canettes présentent l'avantage de pouvoir être fabriquées en grandes séries à très bas coût. Elles sont cependant peu satisfaisantes en termes d'hygiène et de sécurité pour le consommateur.

En effet, les canettes sont manipulées plusieurs fois et stockées, pendant une période plus ou moins longue, dans des endroits de toutes sortes entre leur sortie d'usine et leur mise à consommation. Il s'ensuit une accumulation d'agents bactériologiques divers et variés sur le dessus de la canette, qui entrent en contact avec la bouche du consommateur, lorsque ce dernier est en train d'en boire le contenu. Il existe là un vrai risque de transmission bactériologique ou virale pour le consommateur, qui pour ne rien arranger s'avère en outre souvent peu précautionneux de la propreté de ses mains lorsqu'il manipule une canette.

Par ailleurs, les canettes contiennent souvent des boissons sucrées qui peuvent attirer, en saison chaude ou humide, lorsqu'elles ont été ouvertes, des moustiques, mouches, abeilles et autres guêpes. Sans que le consommateur n'y prenne garde, des abeilles ou des guêpes peuvent donc s'introduire dans une canette ouverte et piquer dangereusement le consommateur, à l'intérieur de sa cavité buccale, et ainsi provoquer des incidents graves comme un oedème de Quincke.

Il existe par ailleurs des canettes munies de pailles, logées à l'intérieur ou à l'extérieur de ces dernières, qui, si elles permettent d'améliorer les conditions d'hygiène pour le consommateur, nécessitent une modification substantielle du procédé de fabrication de la canette, au détriment de son coût, tout en ne permettant pas de résoudre le problème de sécurité précité.

Il existe un besoin pour la mise au point d'un récipient fermé par un couvercle serti présentant de bonnes conditions d'hygiène et de sécurité pour le consommateur tout en restant simple pour garder une maîtrise du coût de fabrication d'un tel récipient.
Dans l'art antérieur, WO 00/46123 A1, FR 2 627 753 A3 et US 6 427 928 B1 décrivent des dispositifs d'extraction d'une paille d'un récipient, et des procédés de fabrication d'un récipient comprenant une étape d'incorporation d'un de ces dispositifs.

### PRESENTATION DE L'INVENTION

Un premier aspect du présent exposé concerne un dispositif d'extraction d'une paille d'un récipient comprenant une bordure fermée par un couvercle serti sur ladite bordure et présentant un orifice. Ce dispositif comprend :
un bouchon apte à être attaché et détaché du couvercle pour boucher et déboucher l'orifice ;
un corps relié au bouchon, apte à passer à travers l'orifice pour être logé dans le récipient, et comprenant :
   une butée, sur laquelle une portion en accordéon de la paille est apte à reposer lorsque le bouchon est attaché au couvercle, et qui est apte à entraîner en déplacement ladite portion en accordéon lors du détachement du bouchon pour extraire la paille du récipient par l'orifice ;
   au moins une ouverture, par laquelle la paille est apte à être dégagée du dispositif, lorsque le bouchon est détaché du couvercle.

Ainsi, une paille est intégrée à l'intérieur du récipient, et est apte à être extraite de ce dernier par un orifice ménagé dans le couvercle du récipient. Il suffit pour ce faire de détacher le bouchon pour déboucher l'orifice, et entrainer en déplacement la paille hors du récipient sous l'effet de la butée solidaire du bouchon qui coopère avec la portion en accordéon de la paille lors de ce détachement. Une fois une extrémité de la paille hors du récipient, il suffit de dégager cette dernière du dispositif d'extraction pour que le consommateur puisse la porter à sa bouche et aspirer la boisson contenue dans le récipient. Dès lors, la bouche du consommateur entre en contact avec la paille, et non avec le dessus du récipient chargée d'agents bactériologiques, ce qui améliore sensiblement l'hygiène et diminue les risques de transmission bactériologique ou virale.

Par ailleurs, le récipient peut être refermé en rebouchant l'orifice par le bouchon, lorsque le consommateur ne désire pas immédiatement boire tout son contenu. Dès lors, les abeilles et autres guêpes ne peuvent pas s'introduire dans le récipient ainsi rebouché, de sorte que la sécurité du consommateur est sensiblement améliorée.

En outre, l'intégration à un récipient conventionnel de la paille et de son dispositif d'extraction requiert une modification mineure du récipient, se résumant à un simple perçage du couvercle, toutes les autres caractéristiques du récipient pouvant demeurer identiques à celles conventionnelles du récipient. Cette étape de perçage peut s'intégrer aisément dans un procédé conventionnel de fabrication du récipient, de sorte que l'on peut garder une maîtrise sur son coût global de fabrication.

Dans certains modes de réalisation, le bouchon et au moins une partie du corps peuvent être formés d'un seul tenant, en particulier par toute méthode de mise en oeuvre de matières thermoformables, par exemple par moulage, notamment par injection, ou par toute méthode adaptée à la mise en oeuvre du ou de chaque autre matériau considéré. La fabrication, en particulier la solidarisation entre le bouchon et le corps, peut ainsi être rendue plus aisée. En outre, une désolidarisation intempestive du bouchon et du corps peut ainsi être empêchée, tout au moins dans des conditions normales d'utilisation, ce qui diminue le risque de voir le corps tomber dans le fond du récipient lorsque le bouchon est manipulé.

Dans certains modes de réalisation, le corps peut, pour des raisons analogues, être intégralement formé d'un seul tenant, par exemple par n'importe quelle méthode évoquée ci-avant.

Dans certains modes de réalisation, le dispositif est intégralement réalisé d'un seul tenant, par exemple par n'importe quelle méthode évoquée ci-avant.

Dans certains modes de réalisation, le corps peut comprendre une portion de tube, à l'intérieur de laquelle au moins une partie de la paille est apte à être logée lorsque le bouchon est attaché au couvercle.

Cette solution peut permettre la mise en oeuvre d'une forme qui est à la fois techniquement simple à réaliser, par exemple par n'importe quelle méthode évoquée ci-avant, et aisée à faire passer à travers l'orifice du couvercle lors de la fabrication du récipient, de même que lors de l'opération d'extraction de la paille par le détachement du bouchon.

Dans certains modes de réalisation, la portion de tube peut présenter une restriction de diamètre intérieur définissant la butée. En particulier, la portion de tube peut présenter un alésage, à l'intérieur duquel au moins une partie de la paille est apte à être logée. En outre, cet alésage peut comprendre un épaulement ayant pour effet de réduire localement le diamètre intérieur de l'alésage et de définir la butée.

Dans certains modes de réalisation, l'épaulement peut présenter un chanfrein ou un bossage, de manière à faciliter le passage de la paille à travers et casser toute arête vive destinée à venir en contact de la portion en accordéon de la paille.

Dans certains modes de réalisation, la portion de tube peut présenter une paroi latérale dans laquelle est ménagée ladite au moins une ouverture. Le dégagement de la paille peut alors être opéré en courbant sa portion en accordéon et/ou, le cas échéant, en courbant une portion flexible du corps, pour permettre à l'extrémité accessible de la paille de faire saillie en-dehors de l'ouverture.

Dans certains modes de réalisation, au moins une partie du bouchon peut présenter un axe de symétrie de révolution, notamment lorsqu'il est prévu de former un orifice de section circulaire sur le couvercle.

Dans certains modes de réalisation, l'axe de la portion de tube peut être confondu avec l'axe de symétrie de révolution de ladite au moins une partie du bouchon.

Dans certains modes de réalisation, le corps peut comprendre une portion élastique apte à s'effacer élastiquement lors de l'insertion du corps dans le récipient par l'orifice et à se redéployer élastiquement après ladite insertion pour s'opposer par effet de butée à une désolidarisation du corps et du récipient lorsque le bouchon est détaché. Ainsi, dans des conditions normales d'utilisation, le corps et le bouchon peuvent rester liés en permanence au récipient même lorsqu'ils sont détachés de ce dernier, ce qui permet d'éviter de les perdre et ainsi s'assurer de pouvoir reboucher l'orifice si nécessaire, de les jeter à un endroit inapproprié, ou encore de prévenir leur ingestion par un consommateur en bas âge.

Dans certains modes de réalisation, le bouchon peut comprendre une languette manipulable côté extérieur du couvercle, de manière à rendre plus aisé le détachement du bouchon du couvercle.

Dans certains modes de réalisation, le dispositif peut comprendre une partie de scellé, qui est attachée au bouchon, côté extérieur du couvercle, et qui est apte à être dissociée du bouchon pour permettre le détachement dudit bouchon. Un tel scellé ou élément d'inviolabilité peut permettre à un consommateur de s'assurer qu'un récipient n'a jamais été ouvert auparavant. En effet, une telle partie de scellé, qui est initialement attachée au bouchon lorsque ce dernier est lui-même attaché au couvercle, doit être retirée avant de pouvoir détacher pour la toute première fois le bouchon du couvercle.

Dans certains modes de réalisation, la partie de scellé et le bouchon peuvent être attachés l'un à l'autre par l'intermédiaire de picots sécables, de sorte à réaliser une liaison précaire entre la partie de scellé et le bouchon, aisément cassable pour les dissocier l'un de l'autre.

Dans certains modes de réalisation, la partie de scellé peut comprendre une languette manipulable côté extérieur du couvercle, de manière à rendre plus aisée la dissociation de la partie de scellé et du bouchon.

Dans certains modes de réalisation, le bouchon peut comprendre une portion évasée, par exemple tronconique, s'élargissant en s'éloignant du corps. L'insertion du bouchon dans l'orifice peut ainsi être rendue plus aisée, tout en assurant un effort de serrage suffisant pour éviter un détachement intempestif du bouchon par rapport au couvercle.

Dans certains modes de réalisation, le bouchon peut comprendre une entaille, par exemple une gorge, apte à coopérer avec le bord de l'orifice lorsque le bouchon est attaché au couvercle, de manière là aussi à améliorer l'effort de serrage.

Dans certains modes de réalisation, lorsque le couvercle comprend un anneau poussoir pour le découpage d'une zone d'ouverture prévue sur ledit couvercle, le dispositif peut être apte à être logé au moins en partie, côté extérieur du couvercle, sous l'anneau poussoir. Le fonctionnement normal du récipient peut ainsi être conservé, sans être perturbé par la présence du dispositif intégré au récipient.

Un deuxième aspect du présent exposé concerne un système incluant un récipient comprenant une bordure fermée par un couvercle serti sur ladite bordure et présentant un orifice ; une paille logée à l'intérieur du récipient ; et un dispositif selon le premier aspect précité, configuré pour extraire ladite paille du récipient par ledit orifice.

Dans certains modes de réalisation, le récipient peut être du type canette alimentaire métallique.

Dans certains modes de réalisation, l'orifice peut présenter une section circulaire.

Un troisième aspect du présent exposé concerne un procédé de fabrication d'un récipient, comprenant :
une étape de fabrication du couvercle, au cours de laquelle un orifice est percé dans le couvercle ;
une étape d'incorporation au couvercle d'une paille et d'un dispositif selon le premier aspect précité, au cours de laquelle le corps et la paille sont passés à travers l'orifice, et le bouchon est ensuite attaché au couvercle pour boucher l'orifice ;
une étape de sertissage du couvercle sur une bordure du récipient pour fermer ladite bordure, réalisée avant ou après l'étape d'incorporation.

Les caractéristiques et avantages précités, ainsi que d'autres, apparaîtront mieux à la lecture de la description détaillée qui suit, d'exemples de réalisation qui sont dépourvus de tout caractère limitatif et qui sont simplement proposés à titre illustratif. Cette description détaillée fait référence aux dessins annexés.

### BREVE DESCRIPTION DES DESSINS

Les dessins annexés sont schématiques et ne sont pas à l'échelle, ils visent avant tout à illustrer les principes mentionnés dans le présent exposé. Sur ces dessins annexés :
- la figure 1 est une vue en perspective d'un récipient conforme au présent exposé, lorsqu'il n'a encore jamais été ouvert par un consommateur ;
- la figure 2 est une vue de dessus de ce récipient ;
- la figure 3 est une vue en coupe de ce récipient selon le plan A-A représenté à la figure 2, avec deux agrandissements partiels du dispositif d'extraction intégré au récipient ;
- la figure 4 est une vue partielle en perspective du récipient, illustrant une première étape dans un processus d'extraction de la paille, au cours de laquelle l'anneau poussoir est pivoté pour accéder à la partie de scellé du dispositif d'extraction de la paille ;
- la figure 5 est une vue partielle en perspective du récipient, illustrant une deuxième étape du processus d'extraction, au cours de laquelle la partie de scellé est dissociée du bouchon, en vue du détachement de ce dernier ;
- la figure 6 est une vue partielle en perspective du récipient, illustrant une troisième étape du processus d'extraction, au cours de laquelle le bouchon est détaché du couvercle de sorte à permettre l'extraction du corps du dispositif et de la paille, et cette dernière est ensuite dégagée du bouchon ;
- la figure 7 est une vue en coupe du récipient selon le plan A-A représenté à la figure 2, qui montre le dispositif et la paille au cours de la troisième étape du processus d'extraction illustrée à la figure 6 ;
- la figure 8 est une vue en perspective du récipient avant incorporation de la paille et du dispositif d'extraction.

### DESCRIPTION DETAILLEE D'EXEMPLES DE REALISATION

Les figures 1 à 3 montrent un récipient 1 conforme au présent exposé, lorsqu'il n'a encore jamais été ouvert par un consommateur.

Dans cet exemple, le récipient 1 est du type canette métallique alimentaire. Comme c'est classiquement le cas, le récipient 1 comprend un couvercle 3 serti sur une bordure du récipient 1 pour fermer ladite bordure. Notamment, cette bordure correspond au bord libre d'une paroi latérale 5 du récipient 1, qui est opposé au fond 2 de ce dernier, souvent formé d'un seul tenant avec la paroi latérale 5. Le couvercle 3 comporte une zone d'ouverture 11, ainsi qu'un anneau poussoir 7 apte à pivoter autour d'un axe 9 solidaire du couvercle 3 et apte à être actionné pour découper cette zone d'ouverture 11.

Dans cet exemple, cette canette est donc en tout point identique à n'importe quelle canette conventionnelle, à la différence près que son couvercle 3 comporte un orifice 17 (bien visible sur la figure 8) perçant de part en part le couvercle 3 et traversant donc toute l'épaisseur du couvercle 3. En effet, par le seul ajout de cet orifice 17 par rapport à une canette conventionnelle, il devient possible d'incorporer une paille 100 et un dispositif d'extraction 30 de cette paille conformément aux enseignements du présent exposé. Dans cet exemple, l'orifice 17 présente une section circulaire, de manière à ce qu'il soit aisément réalisable, par exemple par une simple opération de perçage du couvercle 3.

Dans cet exemple (voir notamment la figure 3), le dispositif 30 d'extraction de la paille 100 du récipient 1 comprend un bouchon 37 apte à être attaché et détaché du couvercle 3 pour boucher et déboucher l'orifice 17 ; et un corps 31 relié au bouchon 37 et apte à passer à travers l'orifice 17 pour être logé dans le récipient 1, en vue d'une coopération avec la paille 100, qui est également apte à traverser l'orifice 17 pour être logée dans le récipient 1.

Ainsi, lorsque le récipient 1 n'a jamais été ouvert par le consommateur, le bouchon 37 est attaché au couvercle 3, le corps 31 et la paille 100 s'étendent tous deux à l'intérieur du récipient 1, au moins partiellement plongés dans le liquide L contenu dans le récipient 1, et coopérant ensemble. Plus particulièrement, le corps 31 comprend une butée 35, sur laquelle une portion en accordéon 105 de la paille 100 est apte à reposer lorsque le bouchon 37 est attaché au couvercle 3.

Dans cet exemple, le corps 31 comprend une portion de tube, à l'intérieur de laquelle une partie de la paille 100 (ici la partie de la paille comprenant sa portion en accordéon 105 et sa première extrémité 103 destinée à être portée à la bouche du consommateur) est apte à être logée lorsque le bouchon 37 est attaché au couvercle 3. Notamment, la portion de tube présente une restriction de diamètre intérieur définissant la butée 35. Plus particulièrement, la portion de tube présente un alésage, à l'intérieur duquel cette partie de la paille 100 est apte à être logée, et un épaulement ayant pour effet de réduire localement le diamètre intérieur de l'alésage et de définir la butée 35 sur laquelle la portion en accordéon 105 repose. Dans cet exemple, la butée 35 restreint les déplacements radiaux et axiaux de la paille 100 par rapport à la butée 35, de sorte que la paille 100 n'est pas libre de se déplacer comme bon lui semble à l'intérieur du récipient 1, au gré des mouvements de ce dernier. La butée 35 joue en quelque sorte, dans cet exemple, le rôle d'une attelle pour la paille 100, lui servant de guide, lorsque le bouchon 37 est attaché au couvercle 3.

Dans cet exemple, l'épaulement présente un bossage (bien visible sur l'un des deux agrandissements partiels illustrés à la figure 3), de manière à faciliter le passage de la paille 100 à travers et casser toute arête vive destinée à venir en contact de la portion en accordéon 105.

Par ailleurs, dans cet exemple, le diamètre intérieur de la portion de tube est prévu de manière à ménager un jeu faible avec le diamètre de la paille 100 (par exemple, un jeu inférieur au diamètre de la paille), qui oblige cette dernière à se tenir dans une configuration dite « droite » (par opposition à une configuration dite « courbée »), dans laquelle la portion en accordéon 105 est comprimée de sorte à ce que les deux extrémités 101 et 103 de la paille 100 soient alignées l'une par rapport à l'autre.

Dans cet exemple, le bouchon 37 comprend une partie utile présentant un axe de symétrie de révolution, qui est en particulier confondu avec l'axe défini par la portion de tube du corps 31. Plus particulièrement, cette partie utile du bouchon 37 présente une forme tronconique (qui est un exemple particulier de portion évasée), s'élargissant en s'éloignant (ici axialement) du corps 31 (ou s'amincissant en se rapprochant du couvercle 3, lorsque le bouchon 37 est attaché à ce dernier). Par ailleurs, pour améliorer encore davantage l'effort de serrage entre le bouchon 37 et le couvercle 3, le bouchon 37 comprend dans cet exemple une gorge 39 (qui est un exemple particulier d'entaille) apte à coopérer avec le bord de l'orifice 17 lorsque le bouchon 37 est attaché au couvercle 3. Dans cet exemple, la portion de tube du corps 31 est disposée dans le prolongement axial du bouchon 37.

Dans cet exemple (voir en particulier les figures 3 et 6), le corps 31 comprend au moins une ouverture 34, par laquelle la paille 100 est apte à être dégagée du dispositif 30, lorsque le bouchon 37 est détaché du couvercle 3, comme nous le verrons plus bas. En particulier, dans cet exemple, la portion de tube présente une paroi latérale dans laquelle est ménagée cette ouverture 34.

Dans cet exemple (voir en particulier la figure 3), le corps 31 comprend une portion élastique 33 apte à s'effacer élastiquement lors de l'insertion du corps 31 dans le récipient 1 par l'orifice 17 et à se redéployer élastiquement après ladite insertion. En particulier, cette portion élastique 33 fait saillie depuis la portion de tube. Encore plus particulièrement, cette portion élastique 33 est définie par une collerette élastique s'évasant en direction du couvercle 3, lorsque le bouchon 37 est attaché à ce dernier.

Dans cet exemple, le dispositif 30 comprend une partie de scellé 60, qui est attachée au bouchon 37, côté extérieur du couvercle 3, et qui est apte à être dissociée du bouchon 37 pour permettre le détachement dudit bouchon 37. Plus particulièrement, la partie de scellé 60 et le bouchon 37 sont attachés l'un à l'autre par l'intermédiaire de picots sécables (bien visibles en pointillés sur la figure 2), de sorte à réaliser une liaison précaire entre la partie de scellé 60 et le bouchon 37 aisément cassable pour les dissocier l'un de l'autre.

En outre, dans cet exemple, la partie de scellé 60 comprend une languette manipulable côté extérieur du couvercle 3, de manière à rendre plus aisée la dissociation de la partie de scellé 60 et du bouchon 37. Similairement, dans cet exemple, le bouchon 37 comprend également une languette 43 manipulable côté extérieur du couvercle 3, de manière à rendre plus aisé le détachement du bouchon 37 du couvercle 3. Ces deux languettes sont bien visibles en pointillés sur la figure 2, ainsi que sur la figure 5 qui sera évoquée plus bas.

Dans cet exemple, le dispositif 30 est intégralement réalisé d'un seul tenant. Ainsi, le corps 31 est intégralement réalisé d'un seul tenant avec le bouchon 37. En particulier, dans cet exemple, le bouchon 37 et le corps 31 sont réalisés par moulage, en particulier par moulage par injection. La partie de scellé 60 est réalisée par surmoulage sur le bouchon 37, notamment pour pouvoir être réalisée dans une matière plus rigide que celle du bouchon 37 et du corps 31. On pourrait toutefois prévoir une toute autre méthode de fabrication du dispositif d'extraction sans sortir du cadre du présent exposé, notamment toute autre méthode de mise en oeuvre de matières thermoformables ou toute méthode de mise en oeuvre du ou de chaque autre matériau considéré.

Par ailleurs, le bouchon 37 et le corps 31 peuvent être réalisés en matériau caoutchouteux inerte (par exemple, un matériau du type de celui utilisé pour réaliser les bouchons d'éprouvettes de laboratoires), ou tout autre matériau aux caractéristiques physico-chimiques analogues. On pourra ainsi envisager d'utiliser, par exemple et non limitativement, du caoutchouc synthétique ou naturel (qui est très élastique, garantissant ainsi de bonnes étanchéité et adhérence au niveau du bouchon 37, qui présente une bonne tenue aux agents chimiques habituellement utilisés en laboratoire, et qui résiste au moins à des températures comprises entre -25°C et +70°C (+120°C en milieu humide)) ; du silicone (qui aux caractéristiques précitées, ajoute une plus grande tenue en température (résiste au moins à des températures comprises entre -70°C et +200 °C)) ; de la cellulose ; du polyéthylène, etc...

Dans cet exemple, comme illustré aux figures 2 et 3, le dispositif est apte à être logé au moins en partie, côté extérieur du couvercle 3, sous l'anneau poussoir 7 dans sa position initiale « sortie d'usine », avant que le consommateur ne se saisisse du récipient 1 pour extraire la paille 100.

Un tel processus d'extraction de la paille 100 comprend une première étape, qui est illustrée à la figure 4, et au cours de laquelle l'anneau poussoir 7 est pivoté autour de l'axe 9 pour permettre au consommateur d'accéder à la partie de scellé 60 du dispositif 30. Dans cet exemple, l'emplacement de l'orifice 17 et la forme de la partie de scellé 60 sont tels qu'une rotation d'environ un quart de tour est nécessaire pour pouvoir accéder à cette partie de scellé 60. On pourrait toutefois prévoir, sans sortir du cadre du présent exposé, une tout autre configuration, dans laquelle l'angle de rotation est inférieur ou supérieur au quart de tour, ou bien inutile (ce qui met en évidence que cette première étape est facultative). Par exemple, la présence de l'anneau poussoir 7 et de la zone d'ouverture 11 prévus classiquement est facultative pour la mise en oeuvre de l'extraction de la paille dans le présent exemple. L'anneau poussoir 7 et la zone d'ouverture 11 pourraient être omis lors de la fabrication du récipient, sans sortir du cadre du présent exposé. Leur présence dans cet exemple s'explique uniquement par une volonté de modifier le moins possible le procédé de fabrication tel que classiquement mis en oeuvre et largement éprouvé depuis de nombreuses années, dans le but de minimiser l'impact de l'incorporation de la paille et de son dispositif d'extraction sur le coût de fabrication du récipient.

Après cette première étape du processus d'extraction, une deuxième étape est mise en oeuvre dans le présent exemple, qui est visible sur la figure 5 et au cours de laquelle la partie de scellé 60 est dissociée du bouchon 37. Pour ce faire, dans cet exemple, le consommateur peut tirer sur la languette de la partie de scellé 60, de manière à provoquer une rupture des picots sécables qui liaient de manière précaire la partie de scellé 60 et le bouchon 37. Le consommateur peut alors avoir directement accès à une partie saillante 41 du bouchon 37, côté extérieur du couvercle 3, dans le prolongement de laquelle est formée la languette 43 du bouchon 37. Il est ici rappelé que l'incorporation d'une partie de scellé 60 est facultative, de sorte que cette deuxième étape l'est également.

Après cette deuxième étape du processus d'extraction, une troisième étape est mise en oeuvre dans le présent exemple, qui est illustrée aux figures 6 et 7, et au cours de laquelle le bouchon 37 est détaché du couvercle 3 de sorte à permettre l'extraction du corps 31 du dispositif 30 et de la paille 100. En particulier, la butée 35 du corps 31 est apte à entrainer en déplacement la portion en accordéon 105 de la paille 100 lors du détachement du bouchon 37 pour extraire la paille 100 du récipient 1 par l'orifice 17. Ensuite, la paille 100 est dégagée du bouchon 37 par l'ouverture 34.

Dans cet exemple, le bouchon 37 et le corps 31 sont réalisés dans un matériau caoutchouteux inerte, ou tout autre matériau aux caractéristiques physico-chimiques analogues. Dans cet exemple, la portion de tube présente une zone prédéterminée, au niveau de l'ouverture 34, qui est adaptée pour fléchir pour permettre au consommateur d'aisément dégager du dispositif 30, l'extrémité 103 de la paille 100 destinée à venir au contact de sa bouche. La paille 100 peut, au cours de ce dégagement ou après, être courbée en articulant sa portion en accordéon 105 comme illustré sur les figures 6 et 7.

Dans cet exemple, lorsque le bouchon 37 est détaché, la portion élastique 33 du corps 31 est déployée et est configurée pour s'opposer par effet de butée à une désolidarisation du corps 31 et du récipient 1, comme illustré à la figure 7.

Par ailleurs, dans cet exemple, une fois que le consommateur a fini de boire à la paille mais que le récipient 1 contient encore de la boisson, le consommateur peut reboucher l'orifice 37 en effectuant le procédé inverse du procédé d'extraction précédemment décrit. En particulier, le consommateur peut commencer par re-comprimer la portion en accordéon 105 de la paille 100 pour que cette dernière retrouve sa configuration « droite » ; puis ré-introduire l'extrémité 103 de la paille dans le corps 31 du dispositif par l'ouverture 34 ; puis ré-introduire le corps 31 avec la paille à l'intérieur du récipient 1 en les faisant passer par l'orifice 17 ; et enfin reboucher cet orifice 17 avec le bouchon 37. Dans cet exemple, le consommateur pourra ultérieurement distinguer ce récipient déjà ouvert au moins une fois d'un récipient neuf en ce que le premier ne comportera plus de partie scellé 60 contrairement au dernier.

Par ailleurs, pour fabriquer un récipient 1 selon le présent exemple intégrant une paille 100 et son dispositif d'extraction 30, on peut partir d'un procédé conventionnel de fabrication, au cours duquel interviendrait une étape de fabrication du couvercle 3, classique, sauf en ce qu'elle comporterait un perçage du couvercle 3 pour réaliser l'orifice 17 ; puis une étape d'incorporation au couvercle 3 de la paille 100 et du dispositif 30 (qui peuvent tous deux être fabriqués séparément, indépendamment de la fabrication du récipient), au cours de laquelle le corps 31 et la paille 100 sont passés à travers l'orifice 17, et le bouchon 37 est ensuite attaché au couvercle pour boucher l'orifice 17 ; et enfin une étape de sertissage du couvercle 3 sur une bordure du récipient 1 pour fermer ladite bordure. On pourrait toutefois prévoir, sans sortir du cadre du présent exposé, d'intervertir les étapes d'incorporation et de sertissage précitées, s'il s'avère plus opportun d'intégrer la paille 100 et le dispositif d'extraction 30 au récipient 1 uniquement après que le couvercle 3 ait déjà été serti.

Les modes ou exemples de réalisation décrits dans le présent exposé sont donnés à titre illustratif et non limitatif, une personne du métier pouvant facilement, au vu de cet exposé, modifier ces modes ou exemples de réalisation, ou en envisager d'autres, tout en restant dans la portée de l'invention.

De plus, les différentes caractéristiques de ces modes ou exemples de réalisation peuvent être utilisées seules ou être combinées entre elles. Lorsqu'elles sont combinées, ces caractéristiques peuvent l'être comme décrit ci-dessus ou différemment, l'invention ne se limitant pas aux combinaisons spécifiques décrites dans le présent exposé. En particulier, sauf précision contraire, une caractéristique décrite en relation avec un mode ou exemple de réalisation peut être appliquée de manière analogue à un autre mode ou exemple de réalisation.

## Revendications

1. Dispositif (30) d'extraction d'une paille (100) d'un récipient (1) comprenant une bordure fermée par un couvercle (3) serti sur ladite bordure et présentant un orifice (17), ledit dispositif (30) étant **caractérisé en ce qu'**il comprend :
un bouchon (37) apte à être attaché et détaché du couvercle (3) pour boucher et déboucher l'orifice (17) ;
un corps (31) relié au bouchon (37), apte à passer à travers l'orifice (17) pour être logé dans le récipient (1), et comprenant.
au moins une ouverture (34), par laquelle la paille (100) est apte à être dégagée du dispositif (30), lorsque le bouchon (37) est détaché du couvercle (3),
ledit dispositif étant **caractérisé en ce que**:
le corps comprend une butée, sur laquelle une portion en accordéon de la paille est apte à reposer lorsque le bouchon est attaché au couvercle, et qui est apte à entraîner en déplacement ladite portion en accordéon lors du détachement du bouchon pour extraire la paille du récipient par l'orifice.

2. Dispositif (30) selon la revendication 1, dans lequel le bouchon (37) et au moins une partie du corps (31) sont formés d'un seul tenant.

3. Dispositif (30) selon la revendication 1 ou 2, dans lequel le corps (31) est intégralement formé d'un seul tenant.

4. Dispositif (30) selon l'une quelconque des revendications 1 à 3, dans lequel le corps (31) comprend une portion de tube, à l'intérieur de laquelle au moins une partie de la paille (100) est apte à être logée lorsque le bouchon (37) est attaché au couvercle (3).

5. Dispositif (30) selon la revendication 4, dans lequel la portion de tube présente une restriction de diamètre intérieur définissant la butée (35).

6. Dispositif (30) selon la revendication 4 ou 5, dans lequel la portion de tube présente une paroi latérale dans laquelle est ménagée ladite au moins une ouverture (34).

7. Dispositif (30) selon l'une quelconque des revendications 1 à 6, dans lequel au moins une partie du bouchon (37) présente un axe de symétrie de révolution.

8. Dispositif (30) selon la revendication 7 et l'une quelconque des revendications 4 à 6, dans lequel l'axe de la portion de tube est confondu avec l'axe de symétrie de révolution de ladite au moins une partie du bouchon (37).

9. Dispositif (30) selon l'une quelconque des revendications 1 à 8, dans lequel le corps (31) comprend une portion élastique (33) apte à s'effacer élastiquement lors de l'insertion du corps (31) dans le récipient (1) par l'orifice (17) et à se redéployer élastiquement après ladite insertion pour s'opposer par effet de butée à une désolidarisation du corps (31) et du récipient (1) lorsque le bouchon (37) est détaché.

10. Dispositif (30) selon l'une quelconque des revendications 1 à 9, comprenant une partie de scellé (60), qui est attachée au bouchon (37), côté extérieur du couvercle (3), et qui est apte à être dissociée du bouchon (37) pour permettre le détachement dudit bouchon (37).

11. Dispositif (30) selon l'une quelconque des revendications 1 à 10, dans lequel le bouchon (37) comprend une portion évasée s'élargissant en s'éloignant du corps (31).

12. Dispositif (30) selon l'une quelconque des revendications 1 à 11, dans lequel le bouchon (37) comprend une entaille (39) apte à coopérer avec le bord de l'orifice (17) lorsque le bouchon (37) est attaché au couvercle (3).

13. Dispositif (30) selon l'une quelconque des revendications 1 à 12, dans lequel, le couvercle (3) comprenant un anneau poussoir (7) pour le découpage d'une zone d'ouverture (11) prévue sur ledit couvercle (3), le dispositif (30) est apte à être logé au moins en partie, côté extérieur du couvercle (3), sous l'anneau poussoir (7).

14. Système incluant un récipient (1) comprenant une bordure fermée par un couvercle (3) serti sur ladite bordure et présentant un orifice (17) ; une paille (100) logée à l'intérieur du récipient (1) ; et un dispositif selon l'une quelconque des revendications 1 à 13, configuré pour extraire ladite paille (100) du récipient (1) par ledit orifice (17).

15. Procédé de fabrication d'un récipient (1), comprenant:
une étape de fabrication du couvercle (3), au cours de laquelle un orifice (17) est percé dans le couvercle (3) ;
une étape d'incorporation au couvercle (3) d'une paille (100) et d'un dispositif (30) selon l'une quelconque des revendications 1 à 13, au cours de laquelle le corps (31) et la paille (100) sont passés à travers l'orifice (17), et le bouchon (37) est ensuite attaché au couvercle pour boucher l'orifice (17) ;
une étape de sertissage du couvercle (3) sur une bordure du récipient (1) pour fermer ladite bordure, réalisée avant ou après l'étape d'incorporation.

## Patentansprüche

1. Vorrichtung (30) zur Entnahme eines Strohhalms (100) aus einem Behälter (1), der einen Rand aufweist, der durch einen Deckel (3) verschlossen ist, der auf den Rand gepresst ist und ein Loch (17) besitzt, wobei die Vorrichtung (30) **dadurch gekennzeichnet ist, dass** sie umfasst:
einen Verschlussstopfen (37), der dazu bestimmt ist, an dem Deckel (3) angebracht und von diesem gelöst zu werden, um das Loch (17) zu verschließen und zu öffnen,
einen Körper (31), der mit dem Verschlussstopfen (37) verbunden und dazu ausgelegt ist, das Loch (17) zu durchlaufen, um in dem Behälter (1) aufgenommen zu werden, und umfassend:
mindestens eine Öffnung (34), durch die der Strohhalm (100) von der Vorrichtung (30) freigemacht werden kann, wenn der Verschlussstopfen (37) vom Deckel (3) gelöst wird,
wobei die Vorrichtung **dadurch gekennzeichnet ist, dass**:
der Körper einen Anschlag umfasst, auf dem ein ziehharmonikaartiger Abschnitt des Strohhalms aufliegen kann, wenn der Verschlussstopfen an dem Deckel angebracht ist, und der geeignet ist, den ziehharmonikaartigen Abschnitt zu verschieben, wenn der Verschlussstopfen gelöst wird, um den Strohhalm durch das Loch aus dem Behälter zu entnehmen.

2. Vorrichtung (30) gemäß Anspruch 1, wobei der Verschlussstopfen (37) und zumindest ein Teil des Körpers (31) einstückig ausgebildet sind.

3. Vorrichtung (30) nach Anspruch 1 oder 2, wobei der ganze Körper (31) einstückig ausgebildet ist.

4. Vorrichtung (30) gemäß einem der Ansprüche 1 bis 3, wobei der Körper (31) einen Schlauchabschnitt umfasst, in dessen Innerem zumindest ein Teil des Strohhalms (100) aufgenommen werden kann, wenn der Verschlussstopfen (37) am Deckel (3) angebracht ist.

5. Vorrichtung (30) gemäß Anspruch 4, wobei der Schlauchabschnitt eine Begrenzung des Innendurchmessers aufweist, die den Anschlag (35) definiert.

6. Vorrichtung (30) gemäß Anspruch 4 oder 5, wobei der Schlauchabschnitt eine Seitenwand aufweist, in der die mindestens eine Öffnung (34) angeordnet ist.

7. Vorrichtung (30) gemäß einem der Ansprüche 1 bis 6, wobei mindestens ein Teil des Verschlussstopfens (37) eine Rotationssymmetrieachse aufweist.

8. Vorrichtung (30) gemäß Anspruch 7 und einem der Ansprüche 4 bis 6, wobei die Achse des Schlauchabschnitts mit der Rotationssymmetrieachse des mindestens einen Teils des Verschlussstopfens (37) zusammenfällt.

9. Vorrichtung (30) gemäß einem der Ansprüche 1 bis 8, wobei der Körper (31) einen elastischen Abschnitt (33) umfasst, der in der Lage ist, beim Einführen des Körpers (31) in den Behälter (1) durch das Loch (17) elastisch weggedrückt zu werden und sich nach dem Einführen elastisch wieder auszubreiten, um einem Loslösen von Körper (31) und Behälter (1) durch den Anschlageffekt entgegenzuwirken, wenn der Verschlussstopfen (37) gelöst wird.

10. Vorrichtung (30) gemäß einem der Ansprüche 1 bis 9, umfassend einen Dichtungsabschnitt (60), der an dem Verschlussstopfen (37) an der Außenseite des Deckels (3) angebracht ist und der von dem Verschlussstopfen (37) lösbar ist, um das Lösen des Verschlussstopfens (37) zu ermöglichen.

11. Vorrichtung (30) gemäß einem der Ansprüche 1 bis 10, wobei der Verschlussstopfen (37) einen erweiterten Abschnitt umfasst, der sich vom Körper (31) weg erstreckt.

12. Vorrichtung (30) gemäß einem der Ansprüche 1 bis 11, wobei der Verschlussstopfen (37) eine Kerbe (39) umfasst, die geeignet ist, mit dem Rand des Lochs (17) zusammenzuwirken, wenn der Verschlussstopfen (37) an dem Deckel (3) angebracht ist.

13. Vorrichtung (30) gemäß einem der Ansprüche 1 bis 12, wobei der Deckel (3) einen Druckring (7) zum Ausschneiden eines an dem Deckel (3) vorgesehenen Öffnungsbereichs (11) umfasst, wobei die Vorrichtung (30) dazu ausgelegt ist, zumindest teilweise an der Außenseite des Deckels (3) unter dem Druckring (7) aufgenommen zu werden.

14. System umfassend einen Behälter (1), der einen Rand aufweist, der durch einen Deckel (3) verschlossen ist, der auf den Rand gepresst ist und ein Loch (17) aufweist; einen Strohhalm (100), der in dem Behälter (1) untergebracht ist; und eine Vorrichtung gemäß einem der Ansprüche 1 bis 13, die dazu ausgelegt ist, den Strohhalm (100) aus dem Behälter (1) durch das Loch (17) zu entnehmen.

15. Verfahren zur Herstellung eines Behälters (1), umfassend:
einen Schritt der Herstellung des Deckels (3), bei dem ein Loch (17) in den Deckel (3) gebohrt wird;
einen Schritt des Einbaus eines Strohhalms (100) und einer Vorrichtung (30) gemäß einem der Ansprüche 1 bis 13 in den Deckel (3), bei dem der Körper (31) und der Strohhalm (100) durch das Loch (17) geführt werden und der Verschlussstopfen (37) anschließend an dem Deckel angebracht wird, um das Loch (17) zu verschließen;
einen Schritt des Verpressens des Deckels (3) auf einen Rand des Behälters (1) zum Verschließen des Randes, der vor oder nach dem Schritt des Einbaus durchgeführt wird.

## Claims

1. A device (30) for extracting a straw (100) from a container (1) having a rim that is closed by a lid (3) crimped to said rim and presenting an orifice (17), said device (30) being **characterized in that** it comprises:
a stopper (37) suitable for being attached to and detached from the lid (3) in order to close and open the orifice (17); and
a body (31) connected to the stopper (37) and suitable for passing through the orifice (17) in order to be housed inside the container (1), and including
at least one opening (34) through which the straw (100) can be disengaged from the device (30) when the stopper (37) is detached from the lid (3),
the device (30) being **characterized in that** the body (31) comprises an abutment (35) on which a corrugated portion (105) of the straw (100) is suitable for resting when the stopper (37) is attached to the lid (3), and which is suitable for entraining said corrugated portion (105) while the stopper (37) is being detached in order to extract the straw (100) from the container (1) through the orifice (17).

2. A device (30) according to claim 1, wherein the stopper (37) and at least a portion of the body (31) are formed as a single piece.

3. A device (30) according to claim 1 or claim 2, wherein the body (31) is formed integrally as a single piece.

4. A device (30) according to any one of claims 1 to 3, wherein the body (31) has a tube portion inside which at least a fraction of the straw (100) is suitable for being received when the stopper (37) is attached to the lid (3) .

5. A device (30) according to claim 4, wherein the tube portion presents a constriction of its inside diameter, thereby defining the abutment (35).

6. A device (30) according to claim 4 or claim 5, wherein the tube portion presents a side wall in which said at least one opening (34) is formed.

7. A device (30) according to any one of claims 1 to 6, wherein at least a portion of the stopper (37) presents an axis of symmetry of revolution.

8. A device (30) according to claim 7 and any one of claims 4 to 6, wherein the axis of the tube portion coincides with the axis of symmetry of revolution of said at least one portion of the stopper (37).

9. A device (30) according to any one of claims 1 to 8, wherein the body (31) includes a resilient portion (33) suitable for contracting elastically while the body (31) is being inserted into the container (1) through the orifice (17), and for expanding again elastically after said insertion in order to provide an abutment effect that opposes separation of the body (31) and of the container (1) when the stopper (37) is detached.

10. A device (30) according to any one of claims 1 to 9, including a seal portion (60) that is attached to the stopper (37) on the outside of the lid (3), and that is suitable for being separated from the stopper (37) in order to enable said stopper (37) to be detached.

11. A device (30) according to any one of claims 1 to 10, wherein the stopper (37) has a flared portion that becomes larger on going away from the body (31).

12. A device (30) according to any one of claims 1 to 11, wherein the stopper (37) includes a notch (39) suitable for co-operating with the edge of the orifice (17) when the stopper (37) is attached to the lid (3).

13. A device (30) according to any one of claims 1 to 12, wherein the lid (3) includes a push ring (7) for punching out an opening zone (11) provided in said lid (3), and the device (30) is suitable for being received at least in part on the outside of the lid (3) under the push ring (7) .

14. A system including a container (1) comprising a rim closed by a lid (3) crimped onto said rim and presenting an orifice (17); a straw (100) housed inside the container (1); and a device according to any one of claims 1 to 13, configured to extract said straw (100) from the container (1) through said orifice (17).

15. A method of fabricating a container (1), comprising:
a fabrication step for fabricating the lid (3), during which an orifice (17) is pierced in the lid (3);
an incorporation step for incorporated a straw (100) and a device (30) according to any one of claims 1 to 13 with the lid (3), during which step the body (31) and the straw (100) are passed through the orifice (17), and the stopper (37) is subsequently attached to the lid in order to close the orifice (17); and
a crimping step for crimping the lid (3) on a rim of the container (1) in order to close said rim, which step may be performed before or after the incorporation step.
